# EUROPÄISCHE PATENTSCHRIFT

(11) **EP 0 175 104 B1**
(45) Veröffentlichungstag und Bekanntmachung des Hinweises auf die Patenterteilung: **11.04.1990**
(21) Anmeldenummer: 85109555.4
(22) Anmeldetag: 30.07.1985
(51) Int. Cl.: H01H 27/06

(54) **Fahrtschalter für Kraftfahrzeuge mit Verbrennungsmotor und Anlasser**
Ignition switch for motor vehicles with a combustion engine and starter
Interrupteur de démarrage pour véhicules à moteur à combustion et démarreur

(30) Priorität: 01.09.1984 DE 3432257
(43) Veröffentlichungstag der Anmeldung: 26.03.1986
(73) Patentinhaber: Schaltbau Gesellschaft mbH, D-81677 München (DE); DAIMLER-BENZ AKTIENGESELLSCHAFT, 70327 Stuttgart (DE)
(72) Erfinder: Poschet, Klaus, Ing.-grad., D-8011 Baldham (DE)
(74) Vertreter: Grünecker, Kinkeldey, Stockmair & Schwanhäusser Anwaltssozietät

(56) Entgegenhaltungen:
- DE-A- 3 135 866
- FR-A- 2 226 739
- FR-A- 2 402 291

## Beschreibung

Gegenstand der Erfindung ist ein Fahrtschalter für Kraftfahrzeuge mit Verbrennungsmotor und einem Anlasser, dessen elektrischer Stromkreis mittels eines in einem Zündschloß gedrehten Zündschlüssels geschlossen wird.

Mit den Fahrtschaltern herkömmlicher Bauart für Kraftfahrzeuge wird der Stromkreis des Anlassers nicht direkt geschlossen, sondern es wird mechanisch ein Schalter betätigt, der seinerseits den Stromkreis der Erregerwicklung eines Magnetschalters schließt, wodurch mit dem Magneten indirekt der Stromkreis des Anlassers geschlossen wird. Bei hoher Leistungsaufnahme des Anlassers wird durch die Betätigung des Fahrtschalters zuerst ein Mikroschalter mechanisch betätigt. Der Mikroschalter schließt den Stromkreis der Erregerspule eines Anlasserrelais, das seinerseits die Erregerwicklung des Magnetschalters unter Spannung setzt. Mithin ist in den herkömmlichen Ausführungsformen stets ein mechanisch betätigter Schalter vorhanden, der über mindestens einen zusätzlichen elektromagnetischen Schalter, den Magnetschalter, meist aber zwei solche elektromagnetischen Schalter aufeinanderfolgend den Stromkreis des Anlassers schließt. Eine herkömmliche Anlage, enthält also außer dem Anlasser mindestens zwei elektrische Schaltelemente und ist somit in der Herstellung, Wartung und Lagerhaltung aufwendig. Ein solcher Fahrtschalter, bei dem die Betätigung des Mikroschalters über eine von dem Zundschlüssel zu betätigende Nockenwelle erfolgt, ist aus der FR-A-24 02 291 bekannt.

Ein Fahrtschalter gemäß dem Oberbegriff des Anspruches 1, mit welchem der Anlasserstrom des Anlassers unmittelbar geschaltet werden kann, ist aus der DE-OS 31 35 866 bekannt. Dieser Schalter ist jedoch baulich verhältnismäßig aufwendig.

Der Erfindung liegt die Aufgabe zugrunde, einen Fahrtschalter der eingangs genannten Art zu schaften, der im Aufbau besonders einfach ist und mit nur einem mechanisch betätigten Schaltelement auskommt.

Erfindungsgemäß wird diese Aufgabe dadurch gelöst, daß zum unmittelbaren Schalten des Anlasserstromes ein an sich bekannter Schnappschalter vorhanden ist, der durch eine mittels des Zündschlüssels über das Zündschloß gedrehte Nochenwelle zu betätigen ist.

Neben dem besonderen Vorteil der Einsparung der elektromagentischen Schaltelemente und der damit verbundenen einfacheren Herstellung, Wartung und Lagerhaltung eignen sich Schnappschalter wegen ihrer hinsichtlich der Schaltgeschwindigkeit und des Verlaufs des Kontaktdruckes über der Schaltbewegung vorteilhaften Eigenschaften bei kleinstem Raumbedarf zum Schalten solcher Leistungen, wie sie beim Anlassen von Verbrennungsmotoren erforderlich sind.

In Weiterbildung der Erfindung werden mittels ein und derselben Nockenwelle ein zweiter und dritter Schnappschalter betätigt, wobei der dritte Schnappschalter die Stromkreise für die im Innern des Fahrzeugs unabhängig vom Betriebszustand benötigten Verbraucher schaltet, während der zweite Schnappschalter als Wechsler in der Ruhestellung die Stromkreise für Park- und Standleuchten und in Arbeitsstellung alle für den Fahrbetrieb erforderlichen Stromkreise schließt. Mit dem dritten Schnappschalter können zum Beispiel die Stromkreise für Innenbeleuchtung, Radio und Zigarrenanzünder geschlossen werden, während mit dem zweiten Schnappschalter in Arbeitsstellung zum Beispiel die Stromkreise für die Fahrtrichtungsblinker, Fern- und Abblendlicht, den Zündstrom bei Otto-Motoren, für die Scheibenwischer und so weiter geschaltet werden können.

In einer bevorzugten Ausführungsform betätigt die Nockenwelle beim Drehen des Zündschlüssels aus der Ruhestellung in die Anlaßstellung die Schnappschalter in der Reihenfolge: dritter Schnappschalter, zweiter Schnappschalter, Anlasserschalter, und gibt sie beim Rückdrehen in der gegensinnigen Reihenfolge wieder frei. So kann in Ruhestellung das Fahrzeug ohne Insassen abgestellt werden, und der zweite Schnappschalter ermöglicht in seiner Ruhestellung das Einschalten des Park- und Standlichts. Ein Drehen des Zündschlüssels bewirkt dann, daß durch Betätigung des dritten Schnappschalters die Innenbleuchtung, das Radio und so weiter eingeschaltet werden können. In der Anlaßstellung kann die Innenbeleuchtung eingeschaltet bleiben, Park-und Standlicht erlöschen, dafür können alle anderen Verbraucher eingeschaltet werden.

Um die Ruhestellung und die Zwischenstellungen zwischen dieser und der AnlaßsteIlung festzulegen, sind im Zuge der Drehbewegung der Nokkenwelle in der Ruhestellung eine, zwischen der Betätigung des dritten Schnappschalters und des zweiten Schnappschalters eine zweite sowie zwischen der Betätigung des zweiten Schnappschalters und des Anlasserschalters eine dritte Raststellung vorgesehen. Um sicherzustellen, daß nach dem Anspringen des Motors der Anlasserschalter wieder geöffnet wird, die beiden anderen Schnappschalter aber in ihrer Stellung verbleiben, wird auf den Wege der Nockenwelle zwischen der dritten Raststellung und der Anlaßstellung eine Rückholfeder gespannt, die beim Freigeben des Zündschlüssels die Nockenwelle bis zur dritten Raststelle zurückdreht.

Über eine Drehbewegung der Nockenwelle von 150° ergeben sich die nachfolgend aufgelisteten Schaltpositionen, wobei die geringen Unterschiede in der Winkelstellung beim Ein- und Ausschalten sich auf den tatsächlichen Schaltvorgang im Schnappschalter beziehen, während die mechanischen Betätigungen stets bei der gleichen Winkelstellung erfolgen und aufgehoben werden (Schalthysterese).
0° Schalter 1 (Öffner) ist offen, Stromkreis zum Anlasser ist unterbrochen.
Schalter 2 (Wechsler) in Ruhestellung, Park- und Standlicht benutzbar.
Schalter 3 (Öffner) ist offen, Radio und Innenbeleuchtung sind nicht benutzbar.
Rastung für diese Stellung.
63° Schalter 3 (Öffner) schließt, Radio und Innenbeleuchtung sind benutzbar.
75° Rastung für diese Stellung.
91,5° Schalter 2 (Wechsler) schaltet alle anderen Stromkreise benutzbar, Park- und Standlicht aus.
110° Rastung für diese Stellung.
136,5° Schalter 1 (Öffner) geschlossen, Anlasserstrom fließt.
150° Anschlag.
121,5° Schalter 1 (Öffner) öffnet. Anlasserstrom ist unterbrochen.
110° Rastung für diese Stellung, Motor läuft, alle Stromkreise versorgt, außer Anlasser, Park-und Standlicht.
90° Schalter 2 (Wechsler) schaltet, Motor aus, alle Stromversorgungen unterbrochen außer Park- und Standlicht, Ratio und Innenbeleuchtung.
75° Rastung für diese Stellung.

60° Schalter 3 (Öffner) öffnet, Radio und Innenbeleuchtung aus, Park- und Standlicht benutzbar.

Endlich ist zur Vermeidung von Beschädigungen an Anlasser oder Motor eine mit der Nockenwelle zu betätigende Wiederholsperre für den Anlaßvorgang vorhanden, die zwischen dem Anschlag in Anlaßstellung und der dritten Raststelle wirksam wird.

Die Fig. zeigt in zum Teil schematischer Darstellung ein Ausführungsbeispiel eines Fahrtschalters nach der Lehre der Erfindung.

In dem Gehäuse 4 sind der Anlasserschalter 1, der zweite Schnappschalter 2 und der dritte Schnappschalter 3 festgelegt. Weiterhin enthält das Gehäuse 4 die Nockenwelle 5 mit den Nocken 6, und 8, die jeder auf einen Betätigungsstößel 9 des Anlasserschalters 1 und der Schnappschalter 2 und 3 einwirken. Die Nockenwelle 5 liegt mit Zapfen 10 und 11 in Lagern. Der Zapfen 11 hat eine Ausnehmung 12, die für die Aufnahme des Zündschlosses vorgesehen ist. Um den Zapfen 11 liegt außerdem die Rückholfeder 13 und in einer Ausnehmung 14 in der Nockenwelle 5 ist die Wiederholsperre 15 untergebracht. Das Gehäuse 4 weigt um das Lager des Zapfens 10 herum eine kreisförmige Rastbahn 16 auf mit Raststellen für die unter dem Druck der Feder 17 stehenden Rastkugel 18.

## Patentansprüche

1. Fahrtschalter für Kraftfahrzeuge mit Verbrennungsmotoren und einem Anlasser, dessen elektrischer Stromkreis mittels eines in einem Zündschloß gedrehten Zünschlüssels geschlossen wird, dadurch gekennzeichnet, daß zum unmittelbaren Schalten des Anlasserstromes ein an sich bekannter Schnappschalter (1) vorhanden ist, der durch eine mittels des Zundschlüssels über das Zündschloß gedrehte Nockenwelle (5) zu betätigen ist.

2. Fahrtschalter nach Anspruch 1, dadurch gekennzeichnet, daß mittels der Nockenwelle (5) eine zweiter und dritter Schnappschalter (2, 3) betätigt werden, wobei der dritte Schnappschalter (3) die Stromkreise für die im Innern des Fahrzeugs unabhängig vom Betriebszustand benötigten Verbraucher schaltet, während der zweite Schnappschalter (2) als Wechsler in der Ruhestellung die Stromkreise für Park- und Standleuchten und in Arbeitsteilung alle für den Fahrbetrieb erforderlichen Stromkreise schließt.

3. Fahrtschalter nach Anspruch 2, dadurch gekennzeichnet, daß beim Drehen des Zündschlüssels aus der Ruhestellung in die Anlaßstellung die Nockenwelle (5) die Schnappschalter in der Reihenfolge: dritter Schnappschalter (3), zweiter Schnappschalter (2), Anlasserschalter (1) betätigt und beim Rückdrehen in der gegensinnigen Reihenfolge wieder freigibt.

4. Fahrtschalter nach Anspruch 2 oder 3, dadurch gekennzeichnet, daß im Zuge der Drehbewegung der Nockenwelle (5) in der Ruhestellung eine erste, zwischen der Betätigung des dritten Schnappschalters (3) und des zweiten Schnappschalters (2) eine zweite sowie zwischen der Betätigung des zweiten Schnappschalters (2) und des Anlasserschalters (1) eine dritte Raststellung vorhanden ist.

5. Fahrtschalter nach Anspruch 4, dadurch gekennzeichnet, daß auf dem Wege der Nockenwelle (5) zwischen der dritten Raststellung und der Anlaßstellung eine Rückholfeder (13) gespannt wird, die die Nockenwelle (5) zur dritten Raststelle zurückdreht.

6. Fahrtschalter nach Anspruch 4 oder 5, dadurch gekennzeichnet, daß eine mit der Nokkenwelle (5) zu betätigende Wiederholsperre (15) für den Anlaßvorgang vorhanden ist, die zwischen dem Anschlag in Anlaßstellung und der dritten Raststelle wirksam wird.

## Revendications

1. Interrupteur de démarrage pour véhicules automobiles à moteurs à combustion interne et démarreur, dont le circuit électrique est fermé au moyen d'une clé que l'on tourne dans une serrure de contact d'allumage, caractérisé en ce qu'il est prévu, pour connecter directement le courant de démarrage, un interrupteur instantané (1) connu en soi, qui doit être actionné au moyen d'un arbre à cames (5) que fait tourner la clé de contact de la serrure d'allumage.

2. Interrupteur de démarrage selon la revendication 1, caractérisé en ce qu'un deuxième et un troisième interrupteur instantanés (2, 3) sont actionnés au moyen de l'arbre à cames (5), le troisième interrupteur instantané (3) formant les circuits des organes utilisateurs nécessaires à l'intérieure du véhicule indépendamment de l'état de marche, pendant que le deuxième interrupteur instantané (2), servant de relais inverseur, ferme, en position de repos, les circuits des feux de stationnement et de position et, en position de marche, tous les circuits nécessaires pour la marche.

3. Interrupteur de démarrage selon la revendication 2, caractérisé en ce que, lorsqu'on tourne la clé de contact de la position de repos à la position de démarrage, l'arbre à cames (5) actionne les interrupteurs instantanés dans l'ordre suivant: troisième interrupteur instantané (3), deuxième interrupteur instantané (2), interrupteur de démarrage (1) et les déconnecte dans l'ordre inverse, si on tourne la clé en sens inverse.

4. Interrupteur de démarrage selon la revendication 2 ou 3, caractérisé en ce qu'il est prévu sur le parcours du mouvement de rotation de l'arbre à cames (5) dans la position de repos, une première position de crantage entre l'actionnement du troisième interrupteur instantané (3) et du deuxième interrupteur instantané (2), puis une deuxième position de crantage entre l'actionnement du deuxième interrupteur instantané (2) et de l'interrupteur de démarrage (1) et, enfin, une troisième position de crantage.

5. Interrupteur de démarrage selon la revendication 4, caractérisé en ce qu'il est tendu sur le parcours de l'arbre à cames (5), entre la troisième position de crantage et la position de démarrage un ressort de rappel (13) qui ramène l'arbre à cames (5) vers le troisième point de crantage.

6. Interrupteur de démarrage selon l'une des revendications 4 ou 5, caractérisé en ce qu'il est prévu pour l'opération de démarrage, un dispositif de blocage antirépétition (15) devant être actionné par l'arbre à cames (5) et qui agit entre la butée en position de démarrage et le troisième point de crantage.

## Claims

1. Starting switch for motor vehicles having internal combustion engines and a starter, the electric circuit of which is closed by means of an ignition key turned in an ignition lock, characterized in that, for directly switching the starter current, a snap-action switch (1) is provided which must be operated by means of a camshaft (5) which is rotated via the ignition lock by means of the ignition key.

2. Starting switch according to Claim 1, characterized in that a second and third snap-action switch (2, 3) are operated by means of the camshaft (5), the third snap-action switch (3) switching the circuits for the loads needed in the interior of the vehicle independently of the operating condition and the second snap-action switch (2), as change-over switch, closing the circuits for parking and standing lights in its rest position and all circuits required for driving operation in its operated position.

3. Starting switch according to Claim 2, characterized in that, when the ignition key is turned from its rest position into the starting position, the camshaft (5) operates the snap-action switches in the order; third snap-action switch (3), second snap-action switch (2), starter switch (1) and releases them again in the reverse order when the key is turned back.

4. Starting switch according to Claim 2 or 3, characterized in that during the rotating movement of the camshaft (5) a first locking position is provided in the rest position, a second locking position is provided between the operation of the third snap-action switch (3) and the second snap-action switch (2) and a third locking position is provided between the operation of the second snap-action switch (2) and the starter switch (1).

5. Starting switch according to Claim 4, characterized in that along the path of the camshaft (5) between the third locking position and the starting position, a restoring spring (13) is tensioned which turns the camshaft (5) back to the third locking position.

6. Starting switch according to Claim 4 or 5, characterized in that a rotation interlock (15) for the starting process, which becomes effective between the stop in the starting position and the third locking position and which is to be operated by means of the camshaft (5), is provided.
